# EUROPÄISCHE PATENTSCHRIFT

(11) **EP 3 299 308 B1**
(45) Veröffentlichungstag und Bekanntmachung des Hinweises auf die Patenterteilung: **24.07.2019**
(21) Anmeldenummer: 17191152.2
(22) Anmeldetag: 14.09.2017
(51) Int. Cl.: B65D 19/12

(54) **KLAPPBARER LADUNGSTRÄGER UND VERFAHREN ZUR BEREITSTELLUNG EINES KLAPPBAREN LADUNGSTRÄGERS**
FOLDABLE LOAD CARRIER AND METHOD FOR PROVIDING A FOLDABLE LOAD CARRIER
PORTEUR DE CHARGE PLIABLE ET PROCÉDÉ D'OBTENTION D'UN PORTEUR DE CHARGE PLIABLE

(30) Priorität: 23.09.2016 DE 102016118021; 02.12.2016 DE 102016123341
(43) Veröffentlichungstag der Anmeldung: 28.03.2018
(73) Patentinhaber: Ebnet, Josef, 93491 Stamsried/Cham (DE)
(72) Erfinder: Ebnet, Josef, 93491 Stamsried/Cham (DE)
(74) Vertreter: Bergmeier, Werner

(56) Entgegenhaltungen:
- DE-A1- 10 219 709
- DE-A1- 19 501 111
- US-A1- 2002 159 865
- US-A1- 2004 232 146

## Beschreibung

Die vorliegende Erfindung betrifft einen klappbaren Ladungsträger mit einer Bodengruppe, wenigstens einer ersten Stehergruppe und einer zweiten Stehergruppe, welche jeweils mittels einer Drehachse beweglich mit der Bodengruppe verbunden sind, und mit einer Dachgruppe, welche mittels einer Rotationsache mit zumindest einer der beiden Stehergruppen beweglich verbunden ist.

Weiterhin betrifft die Erfindung ein Verfahren zur Bereitstellung eines klappbaren Ladungsträgers mit einer Bodengruppe, einer ersten Stehergruppe, einer zweiten Stehergruppe und einer Dachgruppe, bei welchem die beiden Stehergruppen jeweils um eine Drehachse in eine Vertikalposition oder eine erste Halteposition bewegt werden und die Dachgruppe um eine Rotationsachse gegenüber der mit der Dachgruppe verbundenen ersten oder zweiten Stehergruppe in eine Horizontalposition oder eine zweite Halteposition bewegt wird.

Derartige Ladungsträger sind aus dem Stand der Technik hinlänglich bekannt. In der Regel werden Ladungsträger genutzt, um Bauteile zu transportieren, wobei der leere Ladungsträger nach dem Entladen der Bauteile zu seinem neuen Einsatzort gebracht werden muss. Hierzu ist es zweckmäßig, den leeren Ladungsträger zu falten bzw. zu klappen, damit dieser zum Transport möglichst wenig Raum beansprucht. Am neuen Einsatzort wird der Ladungsträger entfaltet, um erneut befüllt werden zu können. Aufgrund der notwendigen Stabilität solcher Ladungsträger, weisen diese üblicherweise ein relativ hohes Gewicht auf, so dass der Entfaltungsvorgang für den beauftragen Mitarbeiter nur unter erschwerten Bedingungen durchführbar ist.

Die DE 195 01 111 A1 offenbart einen klappbaren Ladungsträger mit einem Bodenelement, einem ersten und einem zweiten Seitenelement, welche jeweils mittels einer Drehachse beweglich mit dem Bodenelement verbunden sind. Ein Dachelement ist mittels einer Rotationsache mit einem der beiden Seitenelemente beweglich verbunden, wobei der Ladungsträger eine erste Gasfeder zum Unterstützen einer ersten Klappbewegung der Seitenelemente um die jeweils zugeordnete Drehachse und eine zweite Gasfeder zum Unterstützen einer zweiten Klappbewegung des Dachelements um seine Rotationsachse umfasst.

Aus der DE 102 19 709 A1 ist ein Frachtbehälter bekannt, der aus einer Bodenkonstruktion, einer Deckenkonstruktion mit dazwischen angeordneten zwei Seitenwänden und zwei stirnseitigen Wänden besteht. Die Seitenwände weisen eine Längsteilung und drei Scharnierreihen zum Falten auf. Eine Antriebsvorrichtung ermöglicht ein Auffalten des Frachtbehälters. Die Antriebsvorrichtung umfasst einen Zugzylinder/Druckzylinder je stirnseitiger Wand und/oder je Seitenwand, der zwischen den faltbaren Wänden und/oder der Bodenkonstruktion und/oder der Deckenkonstruktion angeordnet ist.

Die US 2004/0232146 A1 offenbart einen zusammenlegbaren Lieferbehälter mit angelenkten Beinen, die sich nach innen falten, um zu ermöglichen, dass die Oberseite des Behälters zum Boden des Behälters hin zusammengelegt werden kann. Der Behälter ist so konfiguriert, dass eine Seite nach der anderen gefaltet werden kann. Der Behälter enthält einen Hebehilfsmechanismus, der einen Teil des Gewichts des Behälters trägt, wenn er zusammengelegt und angehoben wird.

Die genannten Ladungsträger haben den Nachteil, dass sie alle zumindest teilweise nur unter erschwerten Bedingungen aufgebaut oder gefaltet werden können.

Aufgabe der vorliegenden Erfindung ist es daher, einen Ladungsträger mit verbesserter Ergonomie zu schaffen.

Die Aufgabe wird gelöst durch einen klappbaren Ladungsträger sowie ein Verfahren zur Bereitstellung eines klappbaren Ladungsträgers gemäß den unabhängigen Patentansprüchen.

Vorgeschlagen wird ein klappbarer Ladungsträger mit einer Bodengruppe, wenigstens einer ersten Stehergruppe und einer zweiten Stehergruppe. Die beiden Stehergruppen sind jeweils mittels einer Drehachse beweglich mit der Bodengruppe verbunden. Der Ladungsträger umfasst weiterhin eine Dachgruppe. Die Dachgruppe ist mittels einer Rotationsachse beweglich mit einer der beiden Stehergruppen verbunden. Zum Unterstützen einer ersten Klappbewegung der ersten und/oder zweiten Stehergruppe um die jeweils zugeordnete Drehachse umfasst der Ladungsträger eine erste Gasfeder. Zum Unterstützen einer zweiten Klappbewegung der Dachgruppe entlang seiner Rotationsache umfasst der Ladungsträger eine zweite Gasfeder.

Für den Ladungsträger sind vorzugsweise wenigstens zwei verschiedene Zustände vorgesehen. Zum einen liegt der Ladungsträger zum Transport von Bauteilen an ihren Bestimmungsort in einem aufgeklappten Zustand vor. Zum anderen ist der Ladungsträger für seinen eigenen Transport zu seinem Einsatzort in einem geklappten Zustand. Der Ladungsträger weist vorzugsweise in dem geklappten Zustand ein geringeres Volumen auf als in dem aufgeklappten Zustand. In dem geklappten Zustand ist vorzugsweise die Bodengruppe in vertikaler Richtung an unterster Stelle angeordnet. Die beiden Stehergruppen sind um die jeweilige Drehachse gedreht, so dass sie in vertikaler Richtung übereinander angeordnet, insbesondere geklappt, sind. Eine der beiden Stehergruppen ist über die Rotationsachse mit der Dachgruppe verbunden. Die Dachgruppe ist in dem geklappten Zustand vorzugsweise zwischen der mit ihr verbundenen Stehergruppe und der Bodengruppe angeordnet. Insbesondere die erste Klappbewegung der mit der Dachgruppe verbundenen Stehergruppe ist äußerst schwer durchzuführen, da hier zusätzlich zum Eigengewicht der Stehergruppe das der Dachgruppe angehoben werden muss. Die erste Gasfeder ist vorzugsweise ausgebildet, um das Gewicht der mit der Dachgruppe verbundenen Stehergruppe zumindest teilweise zu neutralisieren, so dass die erste Klappbewegung mit deutlich reduziertem Kraftaufwand durchführbar ist. Diejenige erste oder zweite Stehergruppe, welche nicht mit der Dachgruppe verbunden ist, kann zum Aufbau des Ladungsträgers manuell angehoben werden. Grundsätzlich ist es ebenso denkbar, dass der Ladungsträger zum Anheben der nicht mit der Dachgruppe verbundenen ersten oder zweiten Stehergruppe eine zusätzliche Gasfeder aufweist.

Nach dem Anheben der beiden Stehergruppen ist die Dachgruppe zunächst vorzugsweise noch nahezu parallel oder leicht schräg zu der mit ihr verbundenen Stehergruppe angeordnet, insbesondere an diese geklappt. Damit der Ladungsträger vollständig aufgeklappt bereitgestellt ist, muss die Dachgruppe um die Rotationsache angehoben werden, so dass sie im Wesentlichen horizontal angeordnet ist. Diese zweite Klappbewegung wird nun von der zweiten Gasfeder unterstützt, so dass das hohe Gewicht der Dachgruppe, an welche vorzugsweise Mittel zur Aufnahme von Bauteilen vorgesehen sind, zumindest zum Teil neutralisiert wird. Der gesamte Klappvorgang kann somit sehr ergonomisch erfolgen, da der hierfür notwendige Kraftaufwand durch die beiden Gasfedern deutlich reduziert wird. Ebenso ist auch das Zusammenklappen des Ladungsträgers durch die erste und zweite Gasfeder unterstützbar.

Die erste Gasfeder steht zumindest mit der ersten Stehergruppe in Wirkverbindung. Durch die Wirkverbindung ist die erste Klappbewegung der vorzugsweise mit der Dachgruppe verbundenen ersten Stehergruppe gegenüber der Bodengruppe ausführbar. Die erste Gasfeder weist vorzugsweise zumindest einen Zylinder mit einem Kolben auf. Der Zylinder ist vorzugsweise mit der mit der Dachgruppe verbundenen Stehergruppe und der Kolben mit der Bodengruppe verbunden. Um den Kolben aus dem Zylinder herauszuschieben und somit die erste Klappbewegung auszulösen, wird der Kolben in dem Zylinder gelöst, wodurch den Kolben durch den in dem Zylinder herrschenden Überdruck aus diesem hinausgedrückt wird. Durch das Ausschieben des Zylinders wird zugleich die Stehergruppe nach oben gedrückt. Soll der Ladungsträger hingegen wieder zusammengefaltet werden, wird der Kolben zurück in den Zylinder geschoben, so dass die damit verbundene Stehergruppe unter Ausführung der ersten Klappbewegung abgesenkt wird. Je nach Gewicht und Ausbildung des Ladungsträgers können die Stehergruppen und die Bodengruppe mit mehreren Gasfedern in Wirkverbindung stehen. Ebenso kann individuell festgelegt werden, wie stark die erste Klappbewegung von der ersten Gasfeder unterstützt werden soll. So kann die erste Gasfeder das Gewicht vollständig oder nur teilweise ausgleichen. Weiterhin ist es denkbar, dass beide Stehergruppen jeweils mit einer Gasfeder in Wirkverbindung stehen. Durch die erste Gasfeder wird das Gewicht der mit der Dachgruppe verbundenen Stehergruppe ausgeglichen, so dass das Aufstellen des Ladungsträgers mit deutlich reduziertem Kraftaufwand erfolgen kann.

Die zweite Gasfeder steht zumindest mit der Dachgruppe und der ersten Stehergruppe oder der zweiten Stehergruppe in Wirkverbindung. Hierdurch ist die zweite Klappbewegung der Dachgruppe gegenüber der mit ihr verbundenen Stehergruppe ausführbar. Die zweite Gasfeder weist vorzugsweise zumindest einen Zylinder mit einem Kolben auf. Der Zylinder ist vorzugsweise mit der Dachgruppe und der Kolben mit der Stehergruppe verbunden. Bei Betätigung der zweiten Gasfeder wird der Kolben aus dem Zylinder herausgedrückt, wodurch die Dachgruppe unter Ausführung der zweiten Klappbewegung angehoben wird. Bei Bedarf können mehrere Gasfedern mit der Dachgruppe und der jeweiligen Stehergruppe in Wirkverbindung stehen. Ebenso kann die Stärke des Gewichtsausgleichs individuell festgelegt werden, um optimale ergonomische Erfolge zu erzielen.

Die erste Klappbewegung der ersten und/oder zweiten Stehergruppe erstreckt sich vorzugsweise von einer im Wesentlichen horizontalen Lage der jeweiligen Stehergruppe in eine im Wesentlichen vertikale Lage der Stehergruppe. Eine erste Halteposition ist vorzugsweise in der horizontalen Lage erreicht. Einen Vorteil stellt es dar, wenn die erste und/oder zweite Stehergruppe mittels der ersten Gasfeder in dieser ersten Halteposition der ersten Klappbewegung haltbar ist. Grundsätzlich können beide Stehergruppen eine derartige Gasfeder aufweisen. Hierzu wird der Kolben in dem Zylinder der ersten Gasfeder blockiert, so dass die mit dem Kolben verbundene Stehergruppe in der gewünschten Position, insbesondere der ersten Halteposition, gehalten ist. Hierdurch können Verletzungen beim Auf- und/oder Abbau des Ladungsträgers verhindert werden, da die jeweilige Stehergruppe nahezu automatisch in der Halteposition gehalten wird, wenn die mit dem Aufbau beauftragte Person die Stehergruppe aus Versehen loslässt.

Die Dachgruppe wird von einer im Wesentlichen vertikalen Lage, welche parallel oder leicht schräg zu der mit der Dachgruppe verbundenen Stehergruppe verläuft, in eine im Wesentlichen horizontale Lage, insbesondere parallel zur Bodengruppe, oder umgekehrt bewegt. Dieser Bewegungsablauf definiert die zweite Klappbewegung um die Rotationsachse. Dabei ist es von Vorteil, wenn die Dachgruppe mittels der zweiten Gasfeder in einer zweiten Halteposition der zweiten Klappbewegung haltbar ist. Alternativ oder ergänzend ist es vorteilhaft, wenn die Dachgruppe mittels eines Haltemechanismus in der zweiten Halteposition der zweiten Klappbewegung haltbar ist. Die zweite Halteposition kann im Bereich der gesamten zweiten Klappbewegung positioniert sein. Muss der Mitarbeiter den Aufstellvorgang beispielsweise unterbrechen, fällt die Dachgruppe nicht wieder zurück in ihre vertikale Lage, sondern verbleibt durch die entsprechende Ausbildung der zweiten Gasfeder in der aktuellen Stellung, insbesondere in der zweiten Halteposition. Der Beschädigung des Ladungsträgers wird hierdurch vorgebeugt. Mit dem Haltemechanismus kann die Dachgruppe vorzugsweise angeklappt an der Stehergruppe fixiert werden, so dass sich die Dachgruppe beim Zusammenklappen des Ladungsträgers nicht ungewollt bewegen kann. In diesem Fall ist die zweite Halteposition bereits im Ausgangspunkt der zweiten Klappbewegung erreicht. Hierdurch wird der Transport des Ladungsträgers selbst erleichtert.

Um die mit der ersten Gasfeder in Wirkverbindung stehende Stehergruppe entlang des Bewegungsradius der ersten Klappbewegung wie beschrieben in einer ersten Halteposition halten zu können, ist es vorteilhaft, wenn die erste Gasfeder als blockierende Gasfeder ausgebildet ist. Alternativ oder ergänzend ist es von Vorteil, wenn die mit der Dachgruppe in Wirkverbindung stehende zweite Gasfeder als blockierende Gasfeder ausgebildet ist. Blockierende Gasfedern ermöglichen es vorzugsweise, dass die damit verbundenen Bauteile, insbesondere die beiden Stehergruppen und/oder die Dachgruppe, in jeder gewünschten Halteposition blockiert werden können. Die Blockierung kann dabei beliebig gelöst und betätigt werden. Hierdurch wird ein kontrollierter und insbesondere kraftsparender Aufbau des Ladungsträgers ermöglicht. So kann beispielsweise die Dachgruppe um die Rotationsachse an die Stehergruppe geklappt und dort gehalten werden, selbst ohne die Verwendung eines zusätzlichen Haltemechanismus.

Im geklappten Zustand sind die beiden Stehergruppen, die Dachgruppe sowie die Bodengruppe vorzugsweise horizontal angeordnet und übereinander geklappt. Um nun die mit der Dachgruppe verbundene erste oder zweite Stehergruppe anzuheben, ist es von Vorteil wenn die erste Gasfeder eine selbstarretierende Gasfeder ist. Selbstarretierende Gasfedern zeichnen sich vorzugsweise dadurch aus, dass der Kolben in seiner eingeschobenen Lage mechanisch festgestellt werden kann. Durch eine Druckausübung auf die der selbstarretierenden Gasfeder zugeordneten Stehergruppe wird die Arretierung gelöst, so dass die Gasfeder selbstständig ausfährt. Hierdurch wird die Stehergruppe nahezu automatisch in die erste Klappbewegung versetzt und somit angehoben. Die Person, welche den Ladungsträger bereitstellen soll, kann somit vorzugsweise lediglich mit dem Fuß auf die mit der selbstarretierenden Gasfeder in Wirkverbindung stehende Stehergruppe tippen, so dass diese leicht nach unten gedrückt wird, um die erste Klappbewegung auszulösen. Es ist folglich nicht mehr notwendig, dass sich das Bedienpersonal herunterbücken muss, um die Stehergruppe unter hohem Kraftaufwand anzuheben. Ebenso kann auch die zweite Gasfeder als selbstarretierende Gasfeder ausgebildet sein, um die Dachgruppe einfach anzuheben. Die Ergonomie des Ladungsträgers wird durch die entsprechende Ausbildung der ersten und/oder zweiten Gasfeder positiv beeinflusst.

Ebenso kann die Dachgruppe mittels des Haltemechanismus im umgeklappten Zustand an der Stehergruppe fixiert werden. Der Haltemechanismus ist dabei vorteilhafterweise ein Gurt, Klettverschluss oder Haken ist. Der Haltemechanismus ist dabei vorzugsweise an der mit der Dachgruppe verbundenen Stehergruppe sowie an der Dachgruppe selbst ausgebildet.

Um die erste und/oder zweite Stehergruppe aus der jeweiligen ersten Halteposition zu lösen und die erste Klappbewegung auszulösen, ist es vorteilhaft, wenn dies durch die Betätigung eines Lösemechanismus erfolgt. Alternativ oder ergänzend ist es zudem von Vorteil, wenn die Dachgruppe durch Betätigung eines Lösemechanismus zur Aufnahme der zweiten Klappbewegung aus der zweiten Halteposition lösbar ist. Der Lösemechanismus ist vorzugsweise ein Bowdenzug. Der Bowdenzug kann dabei als direkter oder indirekter Lösemechanismus ausgebildet sein. Der direkte Bowdenzug ist vorzugsweise durch einen Auslöseknopf mit Hebel ausgebildet, mittels welchem die jeweilige Gasfeder ausgelöst wird. Der indirekte Bowdenzug umfasst eine Betätigungseinheit, welche örtlich vom den Gasfedern beabstandet angeordnet ist, sowie den Bowdenzug selbst. Über den Bowdenzug wird infolge einer Betätigung der Betätigungseinheit ein Auslösekopf aktiviert, so dass die jeweilige Gasfeder ausgelöst wird. Das Zusammenklappen und Aufstellen des Ladungsträgers kann durch den Lösemechanismus sehr einfach und zudem ergonomisch erfolgen.

Damit die Stehergruppen in dem aufgeklappten Zustand zuverlässig gehalten werden, weist die Bodengruppe im Bereich der Drehachsen der beiden Stehergruppen jeweils eine lösbare Achsverbindung ein. Die beiden Stehergruppen werden unter Ausführung der ersten Klappbewegung angehoben und im Wesentlichen 90 Grad um die Drehachse gedreht, bis sie eine Vertikalposition der ersten Klappbewegung erreicht haben. Die lösbare Achsverbindung ist derart ausgebildet, dass die jeweils zugeordnete Stehergruppe in der Achsverbindung einrastet und in der Vertikalposition gehalten wird.

Erfindungsgemäß umfasst der Ladungsträger eine dritte Gasfeder. Die Klappbewegung der ersten Stehergruppe ist in zwei Kraftbereiche unterteilt. Im ersten Kraftbereich, insbesondere zu Beginn der ersten Klappbewegung, ist ein erhöhter Kraftaufwand erforderlich, um die erste Stehergruppe anzuheben. Zur Unterstützung der ersten Klappbewegung in diesem ersten Kraftbereich ist die dritte Gasfeder mit der ersten Stehergruppe und der Bodengruppe verbunden. Hierbei ist der Wirkungsbereich der dritten Gasfeder auf diesen ersten Kraftbereich begrenzt, in welchem die höchste Last auftritt. Im zweiten Kraftbereich, welcher gegen Ende der ersten Klappbewegung auftritt, ist ein geringerer Kraftaufwand erforderlich, um die erste Stehergruppe vollends in ihre erste Halteposition zu bewegen. Wenn der Wirkungsbereich der dritten Gasfeder endet, wird die erste Gasfeder aktiviert. Die erste Gasfeder wirkt mit einer geringeren Kraft als die dritte Gasfeder, da auch der Kraftaufwand im zweiten Kraftbereich niedriger zu bemessen ist als im ersten Kraftbereich. Die dritte Gasfeder ist im zweiten Kraftbereich, insbesondere durch den begrenzten Wirkbereich, wirkungsfrei. Der erste Kraftbereich wird vorzugsweise von den ersten beiden Dritteln der ersten Klappbewegung beschrieben, wohingegen der zweite Kraftbereich vom letzten Drittel der Klappbewegung beschrieben wird. Durch die dritte Gasfeder ist es möglich, gezielt unterschiedliche Kräfte in den verschiedenen Kraftbereichen wirken zu lassen, um das Auf- und Zuklappen des Ladungsbehälters möglichst einfach zu gestalten.

Die dritte Gasfeder ist über eine Begrenzung, vorteilhafterweise mit einer Schiene oder einem Langloch, mit der Bodengruppe verbunden. Hierdurch ist beispielsweise möglich, dass die Wirkung der dritten Gasfeder oder deren Anschläge je nach Position der Befestigung der dritten Gasfeder in der Begrenzung verändert werden kann. Die Begrenzung erlaubt eine Verschiebung des Befestigungspunktes der dritten Gasfeder in der Bodengruppe und bewirkt beispielsweise, dass bei voll aus- oder eingefahrener Gasfeder die Stehergruppe dennoch weiterbewegt werden kann, indem der Befestigungspunkt innerhalb der Begrenzung bewegt wird.

Einen weiteren Vorteil stellt es dar, wenn die Dachgruppe und die Stehergruppe, welche nicht über die Rotationsachse mit der Dachgruppe verbunden ist, durch einen lösbaren Befestigungsmechanismus miteinander verbunden sind. Die Dachgruppe wird hierdurch in einer Horizontalposition der zweiten Klappbewegung gehalten. Die Horizontalposition der Dachgruppe ist vorzugsweise erreicht, nachdem die mit der Dachgruppe verbundene erste oder zweite Stehergruppe angehoben, vorzugsweise in der lösbaren Achsverbindung der Bodengruppe eingerastet ist und die Dachgruppe entlang der zweiten Klappbewegung nach oben angehoben wurde, bis sie im Wesentlichen parallel zur Bodengruppe ausgerichtet ist. In dieser Horizontalposition der Dachgruppe wird die der Rotationsachse gegenüberliegende Seite der Dachgruppe mit der anderen Stehergruppe verbunden. So ist beispielsweise die Dachgruppe über die Rotationsachse mit der ersten Stehergruppe und mittels des lösbaren Befestigungsmechanismus mit der zweiten Stehergruppe verbunden. Dabei umfassen vorzugsweise die Dachgruppe sowie die zweite Stehergruppe einen Teil des Befestigungsmechanismus. Der Befestigungsmechanismus ist vorzugsweise ein Federriegel. Der Ladungsträger weist somit eine hohe Stabilität auf.

Von Vorteil ist es, wenn die Unterstützung der ersten Gasfeder bei der ersten Klappbewegung mittels einer Steuerung regulierbar ist. Alternativ oder ergänzend ist es von Vorteil, wenn die Unterstützung des zweiten Gasdruckdämpfers mit der Steuerung regulierbar ist. Die Steuerung umfasst dabei vorzugsweise wenigstens ein Betätigungselement, mittels dem die Ein- und/oder Ausschubgeschwindigkeit der ersten und/oder zweiten Gasfeder beeinflussbar ist. Hierdurch kann der Anwender die Unterstützung der beiden Gasfedern bei Aufstellen bzw. Zusammenklappen des Ladungsträgers individuell bestimmten.

Einen weiteren Vorteil stellt es dar, wenn der Ladungsträger ein flexibles Innengefache zur Aufnahme von Bauteilen aufweist. Das Innengefache ist vorzugsweise aus dem Ladungsträger entnehmbar.

Vorgeschlagen wird zudem ein Verfahren zur Bereitstellung eines klappbaren Ladungsträgers mit einer Bodengruppe, zumindest einer ersten und einer zweiten Stehergruppe und einer Dachgruppe. Die beiden Stehergruppen werden jeweils um eine Drehachse in eine Vertikalposition oder eine erste Halteposition bewegt. Die Dachgruppe wird um eine Rotationsachse gegenüber der mit der Dachgruppe verbundenen ersten oder zweiten Stehergruppe in eine Horizontalposition oder eine zweite Halteposition bewegt. Die Bewegung zumindest der ersten der beiden Stehergruppen wird mittels einer ersten Gasfeder unterstützt und die Bewegung der Dachgruppe wird mittels einer zweiten Gasfeder unterstützt. Der Ladungsträger ist gemäß der vorangegangenen Beschreibung ausgebildet.

Im zusammengeklappten Zustand sind die Bodengruppe, die beiden Stehergruppen sowie die Dachgruppe vorzugsweise in vertikaler Richtung übereinander angeordnet. Dabei ist vorzugsweise die erste Stehergruppe über die Rotationsachse mit der Dachgruppe verbunden. Die Dachgruppe ist an die erste Stehergruppe geklappt, wobei die erste Stehergruppe und die Dachgruppe gemeinsam über die Drehachse der ersten Stehergruppe auf die Bodengruppe geklappt sind. Die zweite Stehergruppe ist um ihre Drehachse geschwenkt, so dass sie im Wesentlichen in vertikaler Richtung über der mit der Dachgruppe verbundenen zweiten Stehergruppe angeordnet ist. Es ist ebenso denkbar, dass die zweite Stehergruppe direkt über der Bodengruppe und darüber die mit der Dachgruppe verbundene erste Stehergruppe angeordnet wird. Die Reihenfolge der Anordnung der beiden Stehergruppen in vertikaler Richtung spielt für die Funktionsweise des Ladungsträgers keine Rolle.

Zum Aufstellen des Ladungsträgers wird nun zunächst die obenliegende zweite Stehergruppe manuell nach oben geschwenkt, wobei sie vorzugsweise in einer Achsverbindung der Bodengruppe einrastet. Die zweite Stehergruppe wird folglich aus einer horizontalen Lage in die Vertikalposition bewegt, wodurch vorzugsweise die erste Klappbewegung definiert wird. In der Vertikalposition ist die zweite Stehergruppe vorzugsweise fest angeordnet, so dass sie nicht ungewollt nach unten klappen kann. Im weiteren Verlauf wird die mit der Dachgruppe verbundene erste Stehergruppe um ihre Drehachse nach oben geklappt. Hierbei wird die erste Stehergruppe vorzugsweise aus der im Wesentlichen horizontalen Lage im zusammengeklappten Zustand des Ladungsträgers in ihre Vertikalposition bewegt. Zur Fixierung der ersten Stehergruppe rastet diese vorzugsweise ebenso in eine Achsverbindung der Bodengruppe ein. Diese erste Klappbewegung der ersten Stehergruppe wird erfindungsgemäß durch die erste und dritte Gasfeder unterstützt. Durch die erste und dritte Gasfeder wird bevorzugt das gemeinsame Gewicht der ersten Stehergruppe und der damit verbundenen Dachgruppe neutralisiert.

Die Dachgruppe befindet sich jetzt zusammen mit der ersten Stehergruppe in der Vertikalposition, wobei die Dachgruppe vorzugsweise an die erste Stehergruppe angeklappt ist. Zum vollständigen Aufbau des Ladungsträgers, wird die Dachgruppe entlang ihrer Rotationsachse angehoben, bis sie sich in ihrer Horizontalposition befindet. Durch die Drehung der Dachgruppe von der Vertikalposition in die Horizontalposition wird vorzugsweise die zweite Klappbewegung definiert. Das Anheben der Dachgruppe wird erfindungsgemäß durch die zweite Gasfeder unterstützt. Das Gewicht der Dachgruppe wird durch die zweite Gasfeder zumindest teilweise ausgeglichen, so dass dieser Schritt mit geringem Kraftaufwand durchführbar ist. Das Aufstellen des Ladungsträgers kann durch die Gasfedern nahezu automatisch erfolgen, so dass die Gefahren einer Überlastung des Personals deutlich reduziert werden.

Von Vorteil ist es, wenn die mit der Dachgruppe verbundene erste oder zweite Stehergruppe durch die erste Gasfeder in der ersten Halteposition gehalten wird. Die erste Gasfeder ist vorteilhafterweise lösbar arretiert. Die erste Gasfeder ist derart ausgebildet, dass ihr Kolben in dem Zylinder arretiert, wenn der Kolben in den Zylinder hineingedrückt wird. Ebenso kann die erste Gasfeder blockierend ausgebildet sein, um die jeweilige Stehergruppe in der vorgesehenen Halteposition zu halten. Hierdurch wird vermieden, dass die Stehergruppen sich ungewollt aus ihrer Halteposition lösen können.

Um die Ergonomie des Ladungsträgers zusätzlich zu verbessern, stellt es einen Vorteil dar, wenn sich die Arretierung der ersten Gasfeder löst, wenn diese eingedrückt wird. Die mit der Dachgruppe verbundene Stehergruppe wird somit von der ersten Halteposition in die Vertikalposition bewegt.

Weitere Vorteile der Erfindung sind in den nachfolgenden Ausführungsbeispielen beschrieben, wobei die erfindungsgemäße dritte Gasfeder nur in der Figur 7 dargestellt ist. Es zeigt:
- **Figur 1**: eine Vorderansicht eines zusammengeklappten Ladungsträgers,
- **Figur 2**: eine Vorderansicht eines ersten Schritts vom Aufbau des Ladungsträgers,
- **Figur 3**: eine Vorderansicht eines zweiten Schritt vom Aufbau des Ladungsträgers,
- **Figur 4**: eine Vorderansicht eines dritten Schritts zum Aufbau des Ladungsträgers,
- **Figur 5**: eine perspektivische Ansicht des Ladungsträgers,
- **Figur 6**: eine Seitenansicht des Ladungsträgers, und
- **Figur 7**: eine Vorderansicht eines Ausführungsbeispiels des Ladungsträgers, das die erfindungsgemäße dritte Gasfeder explizit zeigt.

Die Figur 1 zeigt eine schematische Ansicht eines zusammengeklappten Ladungsträgers 1. Der Ladungsträger 1 umfasst eine Bodengruppe 2, eine erste Stehergruppe 3, eine zweite Stehergruppe 4 und eine Dachgruppe 5. Die erste Stehergruppe 3 ist über eine erste Drehachse 6 drehbar mit der Bodengruppe 2 verbunden. Die zweite Stehergruppe 4 ist über eine zweite Drehachse 7 drehbar mit der Bodengruppe 2 verbunden. Im Bereich der beiden Drehachsen 6, 7 weist die Bodengruppe 2 jeweils eine erste Achsverbindung 8 und eine zweite Achsverbindung 9 auf. Die beiden Achsverbindungen 8, 9 sind jeweils durch zwei U-Profile 34 ausgebildet, welche in Blattrichtung hintereinander angeordnet sind. Die beiden Stehergruppen 3, 4 weisen jeweils zu einem Rahmen 35 (vgl. Fig. 5) angeordnete Rund- oder Vierkantprofile 36 auf. Der Rahmen 35 ist um die jeweils zugeordnete erste oder zweite Drehachse 6, 7 relativ zur Bodengruppe 2 drehbar. Im Bereich der beiden Drehachsen 6, 7 weisen die Achsverbindungen 8, 9 nicht im Detail dargestellte Rastmittel auf, welche jeweils mit den beiden Stehergruppen 3, 4, insbesondere dem dazu benachbarten Rahmenteil, korrespondieren, so dass die jeweilige Stehergruppe 3, 4, wie in der Figur 4 dargestellt, von den Rastmitteln in den beiden Achsverbindungen 8, 9 gehalten werden können. Die beiden Stehergruppen 3, 4 befinden sich in einer Horizontalposition 10 und sind im Wesentlichen übereinander angeordnet. Dabei ist sind die Achsverbindungen 8, 9, insbesondere die U-Profile 34, so hoch ausgebildet, dass die beiden Stehergruppen 3, 4 und die Dachgruppe 5 im zusammengeklappten Zustand des Ladungsträgers 1 komplett davon aufgenommen werden können. Keines der Bauteile ragt somit über die Höhe der Achsverbindungen 8, 9 hinaus, wodurch der Ladungsträger 1 sehr kompakt ausgebildet.

Der Ladungsträger 1 weist zudem wenigstens eine erste Gasfeder 11 und eine zweite Gasfeder 22 auf. Die erste Gasfeder 11 ist mit der ersten Stehergruppe 3 sowie der Bodengruppe 2 verbunden, so dass die erste Stehergruppe 3 um ihre Drehachse 6 angehoben und abgesenkt werden kann. Die erste Gasfeder 11 ist ausgebildet, um das Gewicht der mit ihr mittelbar und/oder unmittelbar verbundenen Bauteile, insbesondere der ersten Stehergruppe 3 und der Dachgruppe 5, zu neutralisieren. Die zweite Gasfeder 22 ist mit der ersten Stehergruppe 3 und der Dachgruppe 5 verbunden. Die Dachgruppe 5 ist um eine Rotationsachse 18 drehbar mit der ersten Stehergruppe 3 verbunden. Durch die zweite Gasfeder 22 wird das Anheben und/oder das Absenken der Dachgruppe 5 unterstützt.

Um den Ladungsträger 1 aufzustellen, wird zunächst die obenliegende erste oder zweite Stehergruppe 3, 4 angehoben. In der Figur 2 ist die zweite Stehergruppe 4 über der ersten Stehergruppe 3 angeordnet. Ebenso könnte die erste Stehergruppe 3 über der zweiten Stehergruppe 4 angeordnet sein. Die zweite Stehergruppe 4 wird angehoben und von der Horizontalposition 10 in eine Vertikalposition 12 bewegt. Zum Fixieren der zweiten Stehergruppe 4 rastet diese vorzugsweise in die zweite Achsverbindung 9 der Bodengruppe 2 ein. Die Bewegung der zweiten Stehergruppe 4 aus der Horizontalposition 10 in die Vertikalposition 12 beschreibt eine erste Klappbewegung 13, welche mit einem Pfeil gekennzeichnet ist.

Um den Ladungsträger 1 wieder zusammenzufalten, wird die erste Klappbewegung 13 in entgegengesetzter Richtung ausgeführt, so dass die zweite Stehergruppe 4 von der Vertikalposition 12 in die Horizontalposition 10 abgesenkt wird. Hierzu wird zuvor die zweite Achsverbindung 9 zwischen der Bodengruppe 2 und der zweiten Stehergruppe 4 gelöst.

Die Figur 3 zeigt einen dritten Schritt vom Aufbau des Ladungsträgers 1. Die zweite Stehergruppe 4 ist in der Vertikalposition 12 gehalten. Die erste Stehergruppe 3 und Dachgruppe 5 sind zunächst noch in der Horizontalposition 10 angeordnet. Die erste Stehergruppe 3 steht mit der ersten Gasfeder 11 in Wirkverbindung, so dass ihr Gewicht beim Anheben im Wesentlichen neutralisiert wird. Die erste Gasfeder 11 ist als selbstarretierende Gasfeder 14 ausgebildet. Um die selbstarretierende Gasfeder 14 zu betätigen und damit die erste Klappbewegung 13 der ersten Stehergruppe 3 auszulösen, muss die erste Stehergruppe 3 entlang einer z-Achse nach unten gedrückt werden. Hierdurch löst sich eine nicht dargestellte Arretierung der selbstarretierenden Gasfeder 14, so dass ein erster Kolben 15 aus einem ersten Zylinder 16 der selbstarretierenden Gasfeder 14 hinausgedrückt wird. Der erste Kolben 15 ist mit der Bodengruppe 2 und der erste Zylinder 16 mit der ersten Stehergruppe 3 verbunden. Wenn der erste Kolben 15 aus dem ersten Zylinder 16 ausfährt, wird zugleich die erste Stehergruppe 3 nach oben gedrückt. Unter Ausführung der ersten Klappbewegung 13 um die erste Drehachse 6 wird die erste Stehergruppe 3 aus ihrer Horizontalposition 10 in die Vertikalposition 12 angehoben.

Entlang der ersten Klappbewegung 13 kann die erste Stehergruppe 3 bei Bedarf in einer ersten Halteposition 17, welche in der Figur 3 gestrichelt dargestellt ist, gehalten werden. Die erste Halteposition 17 nimmt die erste Stehergruppe 3 vorzugsweise in der Horizontalposition 10 ein. Grundsätzlich wäre zum komfortablen Aufbau und Abbau des Ladungsträgers 1 jegliche weitere Halteposition 17 denkbar. So weist der Ladungsträger beispielsweise gemäß der Figur 4 ein Innengefache 29 auf, welches sich beim Hochklappen der ersten Stehergruppe 3 verziehen und dadurch den Aufbau des Ladungsträgers 1 blockieren könnte. Zur Beseitigung der ungewollten Blockade kann die erste Stehergruppe 3 in der ersten Halteposition 17 positioniert werden. Hierzu wird der erste Kolben 15 in dem ersten Zylinder 16 arretiert, so dass sich die erste Stehergruppe 3 nicht mehr anheben lässt. Nachdem der Fehler behoben wurde, kann die Arretierung des ersten Kolbens 15, insbesondere durch kurzes Eindrücken des ersten Kolbens 15 der ersten Gasfeder 11, gelöst werden, so dass die erste Klappbewegung 13 weiter ausgeführt wird. Aus Gründen der Übersichtlichkeit ist die selbstarretierende Gasfeder 14 lediglich in der Horizontalposition 10 und der Vertikalposition 12 dargestellt. Selbstverständlich weist die Stehergruppe 3 ebenso in der ersten Halteposition 17 die erste Gasfeder 11, insbesondere die selbstarretierende Gasfeder 14, auf. Die erste Halteposition 17 kann entlang der gesamten Klappbewegung 13 eingenommen werden, ebenso in der Vertikalposition 12 und in der Horizontalposition 10. In der Vertikalposition 12 rastet die erste Stehergruppe 3 in der lösbaren ersten Achsverbindung 8 der Bodengruppe ein.

Die Dachgruppe 5 ist in Figur 3 an die erste Stehergruppe 3 angeklappt und befindet sich mit ihr in der jeweils eingenommenen Horizontalposition 10, Vertikalposition 12 oder ersten Halteposition 17. Die Dachgruppe 5 ist mittels eines Haltemechanismus 19 an der ersten Stehergruppe 3 gehalten, damit die Dachgruppe 5 sich nicht ungewollt bewegen kann. Der Haltemechanismus 19 ist ein Gurt 20. Nachdem die erste Stehergruppe 3 in der Vertikalposition 12, insbesondere in der ersten Achsverbindung 8 der Bodengruppe 2, arretiert ist, soll die Dachgruppe 5 selbst eine zweite Klappbewegung 21 ausführen. Der Gurt 20 wird hierzu gelöst.

Zum Falten des Ladungsträgers 1, wird zunächst die erste Achsverbindung 8 zwischen der Bodengruppe 3 und der ersten Stehergruppe 3 gelöst. Die erste Stehergruppe 3 wird entlang der ersten Klappbewegung 13 nach unten auf die Bodengruppe 2 geklappt, bis sie im Wesentlichen in der Horizontalposition 10 angeordnet ist. Die erste Klappbewegung 13 wird beim Absenken der ersten Stehergruppe 3 ebenso von der ersten Gasfeder 11 unterstützt wie bei deren Anheben. Es wäre jedoch auch denkbar, dass die erste Gasfeder 11 lediglich zum Kraftausgleich beim Aufstellen des Ladungsträgers vorgesehen ist. Um die erste Stehergruppe 3 in der Horizontalposition 10 zu halten, wird die selbstarretierende Gasfeder 14 erneut arretiert. Die Fixierung der ersten Stehergruppe 3 kann jedoch ebenso durch ein anderes geeignetes Mittel erfolgen.

Die Figur 4 zeigt den dritten Schritt des Aufstellens des Ladungsträgers 1. Die erste Stehergruppe 3 ist über die Rotationsachse 18 mit der Dachgruppe 5 verbunden. Die Dachgruppe 5 wird von ihrer Vertikalposition 12 (vgl. Fig. 3), in welcher sie an die erste Stehergruppe 3 angeklappt ist, in die Horizontalposition 10 angehoben. Dieses Anheben der Dachgruppe 5 um die Rotationsachse 18 beschreibt die zweite Klappbewegung 21. Die Dachgruppe 5 steht mit der zweiten Gasfeder 22 in Wirkverbindung. Die zweite Gasfeder 22 ist eine blockierende Gasfeder 23 mit einem zweiten Kolben 24 und einem zweiten Zylinder 25. Der Kolben 24 ist mit der ersten Stehergruppe 3 und der zweite Zylinder 25 mit der Dachgruppe 5 verbunden.

Infolge einer Betätigung der zweiten Gasfeder 22 fährt der zweite Kolben 24 aus dem zweiten Zylinder 25 heraus, wodurch die Dachgruppe 5 nach oben gedrückt wird. Dabei kann die Stärke der Unterstützung der zweiten Gasfeder 22 individuell bestimmt werden. Der Ladungsträger 1 umfasst dabei insbesondere eine Steuerung 27 zur Reglung der Intensität der Unterstützung der ersten und/oder zweiten Gasfeder 11, 22. Die Steuerung 27 ist vorzugsweise wenigstens mit einer der beiden Gasfedern 11, 12 verbunden, so dass beispielsweise durch Betätigung der Steuerung der Überdruck in dem Zylinder 25, 16 zusätzlich erhöht werden kann, so dass die Kolben 15, 24 mit erhöhter Kraft aus dem jeweils zugeordneten Zylinder 25, 16 herausgedrückt werden. Ebenso kann die Steuerung 27 lediglich zur Auslösung der Gasfeder 11, 12 genutzt werden.

Nach dem Anheben der Dachgruppe 5 bis in die Horizontalposition 10, wird diese in einem Befestigungsmechanismus 28 (vgl. Fig. 5) fixiert. Der Befestigungsmechanismus 28 kann als Riegel, Gurt oder Haken ausgebildet sein. Die Dachgruppe 5 ist mittelbar mit der zweiten Stehergruppe 4 verbunden.

Die blockierende Gasfeder 23 ist vorzugsweise in der Vertikalposition 12 (vgl. Fig. 3) blockiert, so dass sich die Dachgruppe 5 nicht ungewollt um die Rotationsachse 18 bewegen kann. In Figur 4 weist die Dachgruppe 5 keinen zusätzlichen Haltemechanismus 19 gemäß der Figur 3 auf, da die blockierende Gasfeder 23 die Funktion des Haltens der Dachgruppe 5 in einer vorgegebenen Position erfüllt. Die Dachgruppe 5 kann mittels der blockierenden Gasfeder 23 einer zweiten Halteposition 26 gehalten werden. So wäre es beispielsweise möglich, die Dachgruppe 5 gemäß der gestrichelten Ausführung der Figur 4 zu positionieren, um möglicherweise notwendige Zwischenschritte durchzuführen.

Wie ebenso in der Figur 4 dargestellt ist, weist der Ladungsträger 1 ein Innengefache 29 zur Aufnahme von nicht dargestellten Bauteilen auf. Das Innengefache 29 ist vorzugsweise flexibel ausgebildet. Dazu eignen sich beispielsweise textile und/oder biegeschlaffe Materialien. Das Innengefache 29 weist mehrere nebeneinander sowie untereinander angeordnete Fächer 37 auf, welche durch Seitenwände 38 voneinander getrennt sind. Das Innengefache 29 ist vorzugsweise durch nicht dargestellte Schlaufen oder Ringe mit der Dachgruppe 5 verbunden. Zu diesem Zweck ist die Dachgruppe 5 beispielsweise aus einem oder mehreren in Blattrichtung hintereinander angeordneten Rundprofilen 39 ausgebildet, so dass das Innengefache 29 mittels der Schlaufen oder Ringe entlang der Dachgruppe 5 verschoben werden kann.

Um die Dachgruppe 5 zum Zusammenfalten des Ladungsträgers 1 in ihre Ausgangslage die Vertikalposition 12 (vgl. Fig. 3) abzusenken, wird der Befestigungsmechanismus 28 gelöst. Zur Aktivierung der zweiten Gasfeder 22, insbesondere der blockierenden Gasfeder 23, weist der Ladungsträger einen Lösemechanismus 30 auf. Der Lösemechanismus 30 kann beispielsweise ein Bowdenzug sein, welcher nicht im Detail dargestellt ist. Ebenso kann die zweite Gasfeder 23 manuell bzw. mittels eines Lösemechanismus 30 betätigt werden. Wenn die Dachgruppe 5 die Vertikalposition 12 erreicht hat, wird die blockierende Gasfeder 23 erneut blockiert. Alternativ wird die Dachgruppe 5 mittels Haltemechanismus 19 (vgl. Fig. 3) in ihrer Position gehalten.

Die Figur 5 zeigt den aufgestellten Ladungsträger 1 in einer perspektivischen Darstellung. Der Ladungsträger 1 ist gemäß der vorangegangenen Beschreibung aufgestellt. Die Dachgruppe 5 ist mittels des Befestigungsmechanismus 28 mit der zweiten Stehergruppe 4 verbunden. Der Befestigungsmechanismus 28 ist ein Federriegel 31. Der Federriegel 31 wird beispielsweise durch den Lösemechanismus 30 gelöst, so dass die Dachgruppe 5 entlang ihrer Rotationsachse 18 abgesenkt werden kann.

Die Figur 6 zeigt den Ladungsträger 1 gemäß einer weiteren Ausführungsform. Hierbei ist der Fokus auf unterschiedliche Ausführungsformen des Lösungsmechanismus 30a, 30b gelegt. Ein Lösemechanismus 30a ist im Bereich der ersten oder zweiten Achsverbindung 8, 9 der Bodengruppe 2 angeordnet, um diese Achsverbindung 8, 9 zu lösen, so dass die erste Klappbewegung (vgl. Fig. 2 und Fig. 3) der ersten oder zweiten Stehergruppe 3, 4 ausgelöst wird. Die Figur 6 zeigt dabei die zweite Stehergruppe 4, wobei die erste Stehergruppe 3 analog ausgebildet sein kann. Der Lösemechanismus 30a umfasst Querstreben 32, welche zusammengedrückt werden müssen, wodurch die Wirkverbindung zwischen den Achsverbindungen 8, 9 und der jeweils zugeordneten ersten oder zweiten Stehergruppe 3, 4 unterbrochen wird. Die Stehergruppen 3, 4 können sodann entlang ihrer Drehachsen 6, 7 bewegt werden (vgl. Fig. 2 und Fig. 3).

Ein weiterer Lösemechanismus 30b ist im Bereich der Dachgruppe 5 angeordnet. Der Lösemechanismus 30b ist ausgebildet, um den Befestigungsmechanismus 28, insbesondere den Federriegel 31, gemäß der Figur 5 zu lösen. Der Lösemechanismus 30b umfasst einen mit dem Befestigungsmechanismus 28 in Wirkverbindung stehenden Riegel 33. Wenn dieser Riegel 33 gelöst wird, kann die Dachgruppe 5 zum Zusammenklappen des Ladungsträgers 1 entlang seiner Rotationsachse (vgl. Fig. 4) gedreht werden.

Das Ausführungsbeispiel gemäß der Figur 7 zeigt, dass der Ladungsträger 1 neben der ersten Gasfeder 11 zur Unterstützung der ersten Klappbewegung 10 der ersten Stehergruppe 3 erfindungsgemäß zusätzlich eine dritte Gasfeder 40 umfasst. Die erste Gasfeder 11 ist im Wesentlichen parallel zur ersten Stehergruppe 3 angeordnet. Hingegen ist die dritte Gasfeder 40 schräg zur ersten Stehergruppe 3 angeordnet. Die dritte Gasfeder 40 ist über eine Begrenzung 41, insbesondere eine Schiene oder ein Langloch, mit der Bodengruppe 2 verbunden. Mittels der Begrenzung 41 ist ein Wirkungsbereich der dritten Gasfeder 40 definiert.

Die erste Klappbewegung 13 kann im Wesentlichen in einen ersten Kraftbereich 42 mit hoher Last und einen zweiten Kraftbereich 43 mit im Vergleich zum ersten Kraftbereich 42 geringerer Last eingeteilt werden. Der erste Kraftbereich 42 wird beschrieben, wenn die erste Stehergruppe 3 aus ihrer Horizontalposition 10 gemäß der Figur 3 angehoben wird. Das Ende des ersten Kraftbereichs 42 ist in Etwa erreicht, wenn die erste Stehergruppe 60 bis 80 Prozent der ersten Klappbewegung 13 ausgeführt hat. Die Begrenzung 41 der dritten Gasfeder 40 ist derart ausgelegt, dass die dritte Gasfeder 40 das Anheben der ersten Stehergruppe 3 in diesem ersten Kraftbereich 42 unterstützt. Je weiter die erste Stehergruppe 3 dabei in Richtung der Vertikalposition 12 bewegt wird, umso geringer wird auch die zu tragende Last. Der Bereich der geringeren Last wird von dem zweiten Kraftbereich 43 beschrieben. Hierbei wird das Anheben der ersten Stehergruppe 3 von der ersten Gasfeder 11 unterstützt. Wenn die erste Gasfeder 11 aktiviert ist, ist die dritte Gasfeder 40 vorzugsweise, insbesondere durch die Begrenzung 41, wirkungsfrei. Die vorliegende Erfindung ist nicht auf die dargestellten und beschriebenen Ausführungsbeispiele beschränkt. Abwandlungen im Rahmen der Patentansprüche sind ebenso möglich wie eine Kombination der Merkmale, auch wenn diese in unterschiedlichen Ausführungsbeispielen dargestellt und beschrieben sind.

### Bezugszeichenliste

- 1: Ladungsträger
- 2: Bodengruppe
- 3: Erste Stehergruppe
- 4: Zweite Stehergruppe
- 5: Dachgruppe
- 6: Erste Drehachse
- 7: Zweite Drehachse
- 8: Erste Achsverbindung
- 9: Zweite Achsverbindung
- 10: Horizontalposition
- 11: Erste Gasfeder
- 12: Vertikalposition
- 13: Erste Klappbewegung
- 14: Selbstarretierende Gasfeder
- 15: Erster Kolben
- 16: Erster Zylinder
- 17: Erste Halteposition
- 18: Rotationsachse
- 19: Haltemechanismus
- 20: Gurt
- 21: Zweite Klappbewegung
- 22: Zweite Gasfeder
- 23: Blockierende Gasfeder
- 24: Zweiter Kolben
- 25: Zweiter Zylinder
- 26: Zweite Halteposition
- 27: Steuerung
- 28: Befestigungsmechanismus
- 29: Innengefache
- 30a,b: Lösemechanismus
- 31: Federriegel
- 32: Querstreben
- 33: Riegel
- 34: U-Profil
- 35: Rahmen
- 36: Vierkantprofil
- 37: Fach
- 38: Seitenwand
- 39: Rundprofil
- 40: Dritte Gasfeder
- 41: Begrenzung
- 42: erster Kraftbereich
- 43: zweiter Kraftbereich

## Patentansprüche

1. Klappbarer Ladungsträger (1) mit
einer Bodengruppe (2),
wenigstens einer ersten Stehergruppe (3) und einer zweiten Stehergruppe (4), welche jeweils mittels einer Drehachse (6, 7) beweglich mit der Bodengruppe (2) verbunden sind,
und mit einer Dachgruppe (5), welche mittels einer Rotationsache (18) mit zumindest einer der beiden Stehergruppen (3, 4) beweglich verbunden ist, wobei der Ladungsträger (1) eine erste Gasfeder (11) zum Unterstützen einer ersten Klappbewegung (13) zumindest der ersten der beiden Stehergruppen (3, 4) um die jeweils zugeordneten Drehachse (6, 7) und eine zweite Gasfeder (22) zum Unterstützen einer zweiten Klappbewegung (21) der Dachgruppe (5) um seine Rotationsachse (18) umfasst,
**dadurch gekennzeichnet,**
**dass** der Ladungsträger (1) eine dritte Gasfeder (40) zum Unterstützen der ersten Klappbewegung (13) der ersten Stehergruppe umfasst, dass die dritte Gasfeder (40) über eine Begrenzung (41) mit der Bodengruppe (2) verbunden ist und dass die erste Klappbewegung (13) in zwei Kraftbereiche unterteilt ist, wobei der Wirkungsbereich der dritten Gasfeder (40) auf den ersten Kraftbereich begrenzt ist und die erste Gasfeder (11) aktiviert wird, wenn der Wirkungsbereich der dritten Gasfeder endet, so dass gezielt unterschiedliche Kräfte in den verschiedenen Kraftbereichen wirken, um das Auf- und Zuklappen des Ladungsbehälters möglichst einfach zu gestalten.

2. Ladungsträger nach dem vorherigen Anspruch, **dadurch gekennzeichnet, dass** die Begrenzung (41) eine Schiene oder ein Langloch ist.

3. Ladungsträger nach einem oder mehreren der vorherigen Ansprüche, **dadurch gekennzeichnet, dass** die erste Gasfeder (11) und die dritte Gasfeder (40) zumindest mit der ersten Stehergruppe (3) und der Bodengruppe (2) in Wirkverbindung stehen, so dass die erste Klappbewegung (13) dieser Stehergruppe (3) gegenüber der Bodengruppe (2) ausführbar ist.

4. Ladungsträger nach einem oder mehreren der vorherigen Ansprüche, **dadurch gekennzeichnet, dass** die zweite Gasfeder (22) zumindest mit der Dachgruppe (5) und der ersten oder zweiten Stehergruppe (3, 4) in Wirkverbindung steht, so dass die zweite Klappbewegung (21) der Dachgruppe (5) gegenüber dieser Stehergruppe (3, 4) ausführbar ist.

5. Ladungsträger nach einem oder mehreren der vorherigen Ansprüche, **dadurch gekennzeichnet, dass** die erste Stehergruppe (3) und/oder die zweite Stehergruppe (4) mittels der ersten Gasfeder (11) in einer ersten Halteposition (17) der ersten Klappbewegung (13) haltbar sind.

6. Ladungsträger nach einem oder mehreren der vorherigen Ansprüche, **dadurch gekennzeichnet, dass** die Dachgruppe (5) mittels der zweiten Gasfeder (22) und/oder einem Haltemechanismus (19) in einer zweiten Halteposition (26) der zweiten Klappbewegung (21) haltbar ist.

7. Ladungsträger nach einem oder mehreren der vorherigen Ansprüche, **dadurch gekennzeichnet, dass** die erste und/oder zweite Gasfeder (11, 22) eine blockierende Gasfeder (23) und/oder eine selbstarretierende Gasfeder (14) sind.

8. Ladungsträger nach einem oder mehreren der beiden vorherigen Ansprüche, **dadurch gekennzeichnet, dass** der Haltemechanismus (19) ein Gurt (20), Klettverschluss oder Haken ist.

9. Ladungsträger nach einem oder mehreren der vorherigen Ansprüche 5-8, **dadurch gekennzeichnet, dass** die erste Stehergruppe (3) und/oder die zweite Stehergruppe (4) und/oder die Dachgruppe (5) jeweils durch Betätigung eines Lösemechanismus (30a, 30b) zur Aufnahme der ersten und/oder zweiten Klappbewegung (13, 21) aus der ersten und/oder zweiten Halteposition (17, 26) lösbar sind.

10. Ladungsträger nach einem oder mehreren der vorherigen Ansprüche, **dadurch gekennzeichnet, dass** die Bodengruppe (2) im Bereich der Drehachse (6, 7) der ersten und/oder der zweiten Stehergruppe (3, 4) jeweils eine lösbare Achsverbindung (8, 9) zum Einrasten der jeweils zugeordneten ersten oder zweiten Stehergruppe (3, 4) aufweist, so dass die jeweilige Stehergruppe (3, 4) in einer Vertikalposition (12) gehalten ist.

11. Ladungsträger nach einem oder mehreren der vorherigen Ansprüche, **dadurch gekennzeichnet, dass** die Dachgruppe (5) und die zweite Stehergruppe (4) durch einen lösbaren Befestigungsmechanismus (28), insbesondere einen Federriegel (31), miteinander verbunden sind, so dass die Dachgruppe (5) in einer Horizontalposition (10) der zweiten Klappbewegung (21) gehalten ist.

12. Ladungsträger nach einem oder mehreren der vorherigen Ansprüche, **dadurch gekennzeichnet, dass** die Unterstützung der ersten Gasfeder (11) und/oder der zweiten Gasfeder (22) bei der ersten Klappbewegung (13) und/oder zweiten Klappbewegung (21) mittels einer Steuerung (27) regulierbar ist.

13. Ladungsträger nach einem oder mehreren der vorherigen Ansprüche, **dadurch gekennzeichnet, dass** der Ladungsträger (1) ein flexibles Innengefache (29) zur Aufnahme von Bauteilen aufweist.

14. Verfahren zur Bereitstellung eines klappbaren Ladungsträgers (1) mit einer Bodengruppe (2), zumindest einer ersten Stehergruppe (3) und einer zweiten Stehergruppe (4) und einer Dachgruppe (5), bei welchem die beiden Stehergruppen (3, 4) jeweils um eine Drehachse (6, 7) mit einer ersten Klappbewegung (13) in eine Vertikalposition (12) oder eine erste Halteposition (17) bewegt werden und die Dachgruppe (5) mit einer zweiten Klappbewegung (21) um eine Rotationsachse (18) gegenüber der mit der Dachgruppe (5) verbundenen ersten oder zweiten Stehergruppe (3, 4) in eine Horizontalposition (10) oder eine zweite Halteposition (26) bewegt wird und wenigstens die Bewegung der ersten der beiden Stehergruppen (3, 4) mittels einer ersten Gasfeder (11) und die Bewegung der Dachgruppe (5) mittels einer zweiten Gasfeder (22) unterstützt wird,
**dadurch gekennzeichnet,**
**dass** die erste Klappbewegung (13) der ersten Stehergruppe von einer dritten Gasfeder (40) unterstützt wird, dass die dritte Gasfeder (40) über eine Begrenzung (41) mit der Bodengruppe (2) verbunden ist und dass die erste Klappbewegung (13) in zwei Kraftbereiche unterteilt wird, wobei der Wirkungsbereich der dritten Gasfeder (40) auf den ersten Kraftbereich begrenzt ist und die erste Gasfeder (11) aktiviert wird, wenn der Wirkungsbereich der dritten Gasfeder endet, so dass gezielt unterschiedliche Kräfte in den verschiedenen Kraftbereichen wirken, um das Auf- und Zuklappen des Ladungsbehälters möglichst einfach zu gestalten.

15. Verfahren nach dem vorherigen Anspruch, **dadurch gekennzeichnet, dass** die mit der Dachgruppe (5) verbundene erste oder zweite Stehergruppe (3, 4) durch die erste Gasfeder (11), welche lösbar arretiert ist, in der ersten Halteposition (17) gehalten wird.

16. Verfahren nach dem vorherigen Anspruch, **dadurch gekennzeichnet, dass** sich die Arretierung der ersten Gasfeder (11) löst, wenn diese eingedrückt wird, so dass die mit der Dachgruppe (5) verbundene Stehergruppe (3, 4) von der ersten Halteposition (17) in die Vertikalposition (12) bewegt wird.

## Claims

1. A foldable load carrier (1) having
a floor group (2),
at least a first stand group (3) and a second stand group (4) which are each displaceably connected to the floor group (2) by means of a hinge (6, 7),
and having a roof group (5), which is displaceably connected to at least one of the two stand groups (3, 4) by means of a hinge (18), the carrier (1) comprising a first gas spring (11) for supporting a first folding motion (13) of at least the first of the two stand groups (3, 4) around the respective associated hinge (6, 7) and a second gas spring (22) for supporting a second folding motion (21) of the roof group (5) about the hinge (18) thereof,
**characterized in that**,
the load carrier (1) comprises a third gas spring (40) for supporting the first folding motion (13) of the first stand group, that the third gas spring (40) is connected to the floor group (2) by means of a limiting device (41) and that the first folding motion (13) is divided into two force regions, wherein the effective region of the third gas spring (40) is limited to the first force region and the first gas spring (11) is activated when the effective region of the third gas spring ends, so that specifically different forces act in the various force regions to make the opening and closing of the load container as simple as possible.

2. The load carrier according to the preceding claim, **characterized in that** the limiting device (41) is a rail or a longitudinal hole.

3. The load carrier according to any one or more of the preceding claims, **characterized in that** the first gas spring (11) and the third gas spring (40) are functionally connected at least to the first stand group (3) and the floor group (2), so that the first folding motion (13) of said stand group (3) is executable relative to the floor group (2).

4. The load carrier according to any one or more of the preceding claims, **characterized in that** the second gas spring (22) is functionally connected at least to the roof group (5) and the first or second stand group (3, 4), so that the second folding motion (21) of the roof group (5) is executable relative to said stand group (3, 4).

5. The load carrier according to any one or more of the preceding claims, **characterized in that** the first stand group (3) and/or the second stand group (4) is holdable in a first holding position (17) of the first folding motion (13) by means of the first gas spring (11).

6. The load carrier according to any one or more of the preceding claims, **characterized in that** the roof group (5) is holdable in a second holding position (26) of the second folding motion (21) by means of the second gas spring (22) and/or a holding mechanism (19).

7. The load carrier according to any one or more of the preceding claims, **characterized in that** the first and/or second gas spring (11, 22) are a blocking gas spring (23) and/or a self-locking gas spring (14).

8. The load carrier according to any one or more of the two preceding claims, **characterized in that** the holding mechanism (19) is a belt (20), hook-and-loop fastener or hook.

9. The load carrier according to any one or more of the preceding claims 5-8,
**characterized in that** the first stand group (3) and/or the second stand group (4) and/or the roof group (5) are each releasable by actuation of a release mechanism (30a, 30b) for receiving the first and/or second folding motion (13, 21) from the first and/or second holding position (17, 26).

10. The load carrier according to any one or more of the preceding claims, **characterized in that** the floor group (2) comprises in each case a releasable axial connection (8, 9) for latching the respectively associated first or second stand group (3, 4) in the region of the hinge (6, 7) of the first and/or the second stand group (3, 4), so that the respective stand group (3, 4) is held in a vertical position (12).

11. The load carrier according to any one or more of the preceding claims, **characterized in that** the roof group (5) and the second stand group (4) are connected to each other by a releasable fastening mechanism (28), in particular a spring locking bar (31), so that the roof group (5) is held in a horizontal position (10) of the second folding motion (21).

12. The load carrier according to any one or more of the preceding claims, **characterized in that** the support of the first gas spring (11) and/or the second gas spring (22) in the first folding motion (13) and/or second folding motion (21) can be regulated by means of a controller (27).

13. The load carrier according to any one or more of the preceding claims, **characterized in that** the load carrier (1) comprises a flexible inner compartment (29) for receiving components.

14. A method for providing a foldable load carrier (1) having a floor group (2), at least a first stand group (3) and a second stand group (4) and a roof group (5), in which the two stand groups (3, 4) are each displaced about a hinge (6, 7) with a first folding motion (13) into a vertical position (12) or a first holding position (17) and the roof group (5) is displaced about a rotational axis (18) relative to the first or second stand group (3, 4) connected to the roof group (5) with a second folding motion (21) into a horizontal position (10) or a second holding position (26) and at least the motion of the first of the two stand groups (3, 4) is supported by means of a first gas spring (11) and
the motion of the roof group (5) is supported by means of a second gas spring (22),
**characterized in that**,
the first folding motion (13) of the first stand group is supported by a third gas spring (40), that the third gas spring (40) is connected to the floor group (2) by means of a limiting device (41) and that the first folding motion (13) is divided into two force regions, wherein the effective region of the third gas spring (40) is limited to the first force region and the first gas spring (11) is activated when the effective region of the third gas spring ends, so that intentionally different forces in the various force regions act to make the opening and closing of the load container as simple as possible.

15. The method according to the preceding claim, **characterized in that** the first or second stand group (3, 4) connected to the roof group (5) is held in the first holding position (17) by the first gas spring (11), which is releasably locked.

16. The method according to the preceding claim, **characterized in that** the locking of the first gas spring (11) releases when it is pressed in, so that the stand group (3, 4) connected to the roof group (5) is displaced from the first holding position (17) into the vertical position (12).

## Revendications

1. Porteur de charges repliable (1) avec
un ensemble de plancher (2),
au moins un premier ensemble de montant vertical (3) et un second ensemble de montant vertical (4), lesquels sont respectivement reliés de manière mobile par un axe de rotation (6, 7) à l'ensemble de plancher (2),
et un ensemble de toit (5) qui est relié de manière mobile à au moins l'un des deux ensembles de montants verticaux (3, 4) au moyen d'un axe de rotation (18), sachant que le porteur de charges (1) comprend un premier ressort à gaz (11) pour assister un premier mouvement de basculement (13) d'au moins le premier des deux ensembles de montants verticaux (3, 4) autour de l'axe de rotation (6, 7) respectivement associé et un second ressort à gaz (22) pour assister un second mouvement de basculement (21) de l'ensemble de toit (5) autour de son axe de rotation (18),
**caractérisé en ce que**
le porteur de charges (1) comporte un troisième ressort à gaz (40) pour assister le premier mouvement de basculement (13) du premier ensemble de montant vertical, **en ce que** le troisième ressort à gaz (40) est relié à l'ensemble de plancher (2) par une délimitation (41) et **en ce que** le premier mouvement de basculement (13) est subdivisé en deux plages de force, sachant que la zone d'action du troisième ressort à gaz (40) est limitée à la première plage de force et le premier ressort à gaz (11) est activé lorsque la zone d'action du troisième ressort à gaz se termine, de sorte que différentes forces agissent de manière ciblée dans les différentes plages de force afin de rendre aussi simples que possible l'ouverture et la fermeture du conteneur de charges.

2. Porteur de charges selon la revendication précédente, **caractérisé en ce que** la limitation (41) est un rail ou un trou oblong.

3. Porteur de charges selon l'une ou plusieurs des revendications précédentes, **caractérisé en ce que** le premier ressort à gaz (11) et le troisième ressort à gaz (40) sont en liaison fonctionnelle avec au moins le premier ensemble de montant vertical (3) et l'ensemble de plancher (2), de sorte que le premier mouvement de basculement (13) de cet ensemble de montant vertical (3) par rapport à l'ensemble de plancher (2) puisse être effectué.

4. Porteur de charges selon l'une ou plusieurs des revendications précédentes, **caractérisé en ce que** le second ressort à gaz (22) est en liaison fonctionnelle avec au moins l'ensemble de toit (5) et le premier ou le second ensemble de montant vertical (3, 4), de sorte que le second mouvement de basculement (21) de l'ensemble de toit (5) par rapport à cet ensemble de montant vertical (3, 4) puisse être effectué.

5. Porteur de charges selon l'une ou plusieurs des revendications précédentes, **caractérisé en ce que** le premier ensemble de montant vertical (3) et/ou le second ensemble de montant vertical (4) peut/peuvent être maintenu(s) dans une première position de maintien (17) du premier mouvement de basculement (13) à l'aide du premier ressort à gaz (11).

6. Porteur de charges selon l'une ou plusieurs des revendications précédentes, **caractérisé en ce que** l'ensemble de toit (5) peut être maintenu dans une seconde position de maintien (26) du second mouvement de basculement (21) au moyen du second ressort à gaz (22) et/ou d'un mécanisme de maintien (19).

7. Porteur de charges selon l'une ou plusieurs des revendications précédentes, **caractérisé en ce que** le premier et/ou le second ressort à gaz (11, 22) est/sont un/des ressort(s) à gaz à blocage (23) et/ou un/des ressort(s) à gaz autobloquant(s) (14).

8. Porteur de charges selon l'une ou plusieurs des deux revendications précédentes, **caractérisé en ce que** le mécanisme de maintien (19) est une sangle (20), une fermeture auto-agrippante ou un crochet.

9. Porteur de charges selon l'une ou plusieurs des revendications 5 - 8 précédentes, **caractérisé en ce que** le premier ensemble de montant vertical (3) et/ou le second ensemble de montant vertical (4) et/ou l'ensemble de toit (5) peuvent chacun être débloqués de la première et/ou de la seconde position de maintien (17, 26) par actionnement d'un mécanisme de déblocage (30a, 30b) pour accueillir le premier et/ou le second mouvement de basculement (13, 21).

10. Porteur de charges selon l'une ou plusieurs des revendications précédentes, **caractérisé en ce que** dans la zone de l'axe de rotation (6, 7) du premier et/ou du second ensemble de montant vertical (3, 4), l'ensemble de plancher (2) présente respectivement une liaison par axe déblocable (8, 9) pour verrouiller le premier ou le second ensemble de montant vertical (3, 4) respectivement attribué, de sorte que l'ensemble de montant vertical (3, 4) respectif soit maintenu dans une position verticale (12).

11. Porteur de charges selon l'une ou plusieurs des revendications précédentes, **caractérisé en ce que** l'ensemble de toit (5) et le second ensemble de montant vertical (4) sont reliés l'un à l'autre par un mécanisme de fixation déblocable (28), en particulier un verrou à ressort (31), de sorte que l'ensemble de toit (5) soit maintenu dans une position horizontale (10) du second mouvement de basculement (21).

12. Porteur de charges selon l'une ou plusieurs des revendications précédentes, **caractérisé en ce que** l'assistance du premier ressort à gaz (11) et/ou du second ressort à gaz (22) pendant le premier mouvement de basculement (13) et/ou le second mouvement de basculement (21) peut être réglée au moyen d'une commande (27).

13. Porteur de charges selon l'une ou plusieurs des revendications précédentes, **caractérisé en ce que** le porteur de charges (1) comporte un compartimentage intérieur (29) destiné à accueillir des composants.

14. Procédé pour fournir un porteur de charges repliable (1) comportant un ensemble de plancher (2), au moins un premier ensemble de montant vertical (3) et un second ensemble de montant vertical (4) et un ensemble de toit (5), dans lequel les deux ensembles de montants verticaux (3, 4) sont déplacés chacun autour d'un axe de rotation (6, 7) avec un premier mouvement de basculement (13) dans une position verticale (12) ou une première position de maintien (17) et l'ensemble de toit (5) est déplacé avec un second mouvement de basculement (21) autour d'un axe de rotation (18) par rapport au premier ou second ensemble de montant vertical (3, 4) relié à l'ensemble de toit (5) dans une position horizontale (10) ou dans une seconde position de maintien (26), et au moins le mouvement du premier des deux ensembles de montants verticaux (3, 4) est assisté par un premier ressort à gaz (11) et le mouvement de l'ensemble de toit (5) par un second ressort à gaz (22),
**caractérisé en ce que**
le premier mouvement de basculement (13) du premier ensemble de montant vertical est assisté par un troisième ressort à gaz (40), **en ce que** le troisième ressort à gaz (40) est relié à l'ensemble de plancher (2) par une délimitation (41) et **en ce que** le premier mouvement de basculement (13) est subdivisé en deux plages de force, sachant que la zone d'action du troisième ressort à gaz (40) est limitée à la première plage de force et le premier ressort à gaz (11) est activé lorsque la zone d'action du troisième ressort à gaz se termine, de sorte que différentes forces agissent de manière ciblée dans les différentes plages de force afin de rendre aussi simples que possible l'ouverture et la fermeture du conteneur de charges.

15. Procédé selon la revendication précédente, **caractérisé en ce que** le premier ou le second ensemble de montant vertical (3, 4) relié à l'ensemble de toit (5) est maintenu dans la première position de maintien (17) par le premier ressort à gaz (11), qui est verrouillé de manière déblocable.

16. Procédé selon la revendication précédente, **caractérisé en ce que** le blocage du premier ressort à gaz (11) se débloque lorsque ce dernier est enfoncé, de sorte que l'ensemble de montant vertical (3, 4) relié à l'ensemble de toit (5) soit déplacé de la première position de maintien (17) dans la position verticale (12).
